# EUROPÄISCHE PATENTSCHRIFT

(11) **EP 2 499 603 B1**
(45) Veröffentlichungstag und Bekanntmachung des Hinweises auf die Patenterteilung: **20.04.2016**
(21) Anmeldenummer: 10776675.0
(22) Anmeldetag: 09.11.2010
(51) Int. Cl.: G06M 7/00, G06M 3/02, B65B 57/20

(54) **VORRICHTUNG ZUM ZÄHLEN VON ALS SCHÜTTGUT ZUGEFÜHRTEN OBJEKTEN**
APPARATUS FOR COUNTING BULK-FED OBJECTS
APPAREIL DE COMPTAGE D'OBJETS EN VRAC

(30) Priorität: 09.11.2009 DE 102009052292
(43) Veröffentlichungstag der Anmeldung: 19.09.2012
(73) Patentinhaber: Collischan GmbH & Co. KG, 90475 Nürnberg (DE)
(72) Erfinder: HEINZ, Dieter, 90461 Nürnberg (DE)
(74) Vertreter: Simon, Josef
(86) Internationale Anmeldenummer: PCT/EP2010/067146
(87) Internationale Veröffentlichungsnummer: WO 2011/054974

(56) Entgegenhaltungen:
- DE-A1- 2 526 897
- US-A- 2 950 894
- US-A- 3 977 483
- US-A- 5 804 772

## Beschreibung

Die Erfindung betrifft eine Vorrichtung zum Zählen von als Schüttgut zugeführten Objekten, mit einer ersten Zuführeinrichtung zum Vorzählen einer ersten festgelegten Teilmenge einer Sollanzahl der Objekte und einer zweiten Zuführeinrichtung zum vorzugsweise vereinzelten Zuführen einer zweiten Teilmenge der Sollanzahl der Objekte.

Es sind bereits Vorrichtungen zum Zählen von als Schüttgut zugeführten Objekten bekannt, mit denen Produkte wie Tabletten, Pellets, bestimmte Lebensmittel oder elektronische Bauteile gezählt werden können, sodass anschließend eine genau festgelegte Anzahl der Produkte weiterverarbeitet oder verpackt werden kann. Bei derartigen Zählvorrichtungen gelangen die Objekte aus einem Fülltrichter in parallel angeordnete Förderrinnen, die im Laufe des Dosiervorgangs nach und nach geschlossen werden.

Daneben sind andere Vorrichtungen bekannt, bei denen die Dosierung durch das Gewicht gesteuert wird. Eine solche Vorrichtung ist im Dokument US 5 804 772 erwähnt. Da die Masse der einzelnen Objekte in der Praxis Schwankungen unterliegt, kann anhand des erfassten Gesamtgewichts nur näherungsweise auf die genaue Anzahl der Objekte geschlossen werden. In bestimmten Fällen ist es jedoch erforderlich, die genaue Anzahl der Objekte zu bestimmen, was mit herkömmlichen Vorrichtungen wegen der gewichtsgesteuerten Dosierung nicht möglich ist.

Der Erfindung liegt daher die Aufgabe zugrunde, eine Vorrichtung zum Zählen von als Schüttgut zugeführten Objekten anzugeben, mit der eine festgelegte Sollanzahl der Objekte schnell und genau gezählt werden kann.

Zur Lösung dieser Aufgabe ist eine Vorrichtung der eingangs genannten Art vorgesehen, die derart ausgebildet ist, dass die Anzahl der Objekte der ersten Teilmenge an eine Steuerungseinrichtung übermittelt wird, die die zweite Zuführeinrichtung so steuert, dass der zweiten Teilmenge der Objekte so viele Objekte zugeführt werden, dass die zweite Teilmenge der Objekte der Differenz zwischen der ersten Teilmenge und der Sollanzahl der Objekte entspricht, und die erste Teilmenge der Objekte zu der zweiten Teilmenge der Objekte geschüttet wird.

Die Erfindung beruht auf der Idee, dass die Dosierung von als Schüttgut vorliegenden Objekten nicht in Abhängigkeit des erfassten Gewichts, sondern stattdessen anhand der einzelnen gezählten Objekte erfolgen kann, sodass sichergestellt ist, dass die festgelegte Sollanzahl der Objekte genau eingehalten wird. Dazu erfolgt das Vorzählen einer ersten festgelegten Teilmenge der Sollanzahl der Objekte über eine erste Zuführeinrichtung, wobei die genaue Anzahl der Objekte erfasst wird. Anschließend wird die zweite Zuführeinrichtung so gesteuert, dass diese so viele Objekte zuführt, dass die zweite Teilmenge der Objekte der Differenz zwischen der ersten Teilmenge und der Sollanzahl der Objekte entspricht. Die Förderung und das Zählen der zweiten Teilmenge der Objekte erfolgt langsamer als bei der ersten Teilmenge, da es mit hoher Genauigkeit durchgeführt werden muss, um die festgelegte Sollanzahl der Objekte nicht zu überschreiten.

Erfindungsgemäß kann es vorgesehen sein, dass die Vorrichtung einen Behälter aufweist, in den die erste Teilmenge der Sollanzahl der Objekte nach dem Vorzählen geschüttet wird. Dieser Behälter dient als Zwischenspeicher, in dem die gezählten Objekte gesammelt werden, bis die zweite Teilmenge der Objekte gezählt worden ist.

Eine besonders vorteilhafte Weiterbildung der erfindungsgemäßen Vorrichtung sieht vor, dass die Steuerungseinrichtung während des Zuführens der zweiten Teilmenge der Sollanzahl der Objekte das Vorzählen der ersten Teilmenge des nächsten Zählvorgangs steuert. Dadurch ist es möglich, die zweite Teilmenge zuzuführen und zu zählen, während gleichzeitig die erste Teilmenge der Objekte des nächsten Zählvorgangs zugeführt und gezählt wird. Somit kann das Zählen der ersten Teilmenge und der zweiten Teilmenge der Objekte zeitlich verzahnt bzw. parallel durchgeführt werden, sodass die Sollanzahl der Objekte insgesamt schneller gezählt werden kann.

Bei der erfindungsgemäßen Vorrichtung kann die erste und/oder die zweite Zuführeinrichtung als Vibrationsförderstrecke, insbesondere als Vibrationsrinne, ausgebildet sein. Über diese Vibrationsrinne kann das Schüttgut kontrolliert gefördert werden, wobei die Menge und die Geschwindigkeit des geförderten Schüttguts mittels der Steuerungseinrichtung über die Stärke der Vibration eingestellt werden kann. Alternativ kann die erste und/oder die zweite Zuführeinrichtung mittels eines Servomotors angetrieben werden.

Es ist besonders vorteilhaft, wenn die Vibrationsförderstrecke bei der erfindungsgemäßen Vorrichtung durch die Steuerungseinrichtung anhand der gezählten Objekte derart gesteuert oder geregelt wird, dass die Geschwindigkeit der zugeführten Objekte bei Annäherung an die festgelegte Teilmenge der Objekte verringert wird. Dementsprechend werden die Objekte am Anfang eines Zählvorgangs über die Vibrationsförderstrecke vergleichsweise schnell zugeführt, vor dem Erreichen der Sollanzahl der ersten und/oder zweiten Teilmenge der Objekte wird die Fördergeschwindigkeit verringert, sodass diese Sollanzahl genau eingehalten werden kann.

Bei der erfindungsgemäßen Vorrichtung wird vorgesehen dass sie ein Zählmodul zum Zählen der Objekte oder ein erstes Zählmodul zum Zählen der ersten Teilmenge und ein zweites Zählmodul zum Zählen der zweiten Teilmenge der Objekte aufweist, wobei die Zählmodule zum berührungslosen Zählen der Objekte ausgebildet sind. Die Zählmodule sollten der Vibrationsrinne nachgeschaltet sein, sodass die Objekte die Vibrationsrinne im freien Fall verlassen und dabei gezählt werden. Die Zählmodule sind in der Lage, die Anzahl der Objekte über entsprechende Sensoren höchst präzise zu erfassen, selbst wenn ein Objekt ganz oder teilweise von einem anderen Objekt verdeckt sein sollte. Das bei der erfindungsgemäßen Vorrichtung verwendete Zählmodul kann von unterschiedlichen Messverfahren Gebrauch machen, es sollte zum optischen und/oder elektromagnetischen und/oder kapazitiven Erfassen der Objekte ausgebildet sein.

Gemäß einer Weiterbildung der erfindungsgemäßen Vorrichtung kann es vorgesehen sein, dass die erste Zuführeinrichtung eine Klappe aufweist, die beim Erreichen der Sollanzahl der ersten Teilmenge der Objekte geschlossen wird. Auf diese Weise wird der Strom der geförderten Objekte beim Erreichen der ersten Sollanzahl der Objekte unterbrochen, sodass keine weiteren Objekte mehr über die erste Zuführeinrichtung zugeführt werden. Die restlichen benötigten Objekte werden dann ausschließlich über die zweite Zuführeinrichtung zugeführt.

Es liegt auch im Rahmen der Erfindung, dass die erste und die zweite Zuführeinrichtung separat voneinander regelbar sind. Auf diese Weise kann, wenn die erste Teilmenge der Objekte vollständig ist, die Förderung durch die erste Zuführeinrichtung beendet werden, beispielsweise durch Schließen der Klappe, worauf die erste Zuführeinrichtung angehalten wird. Das Zuführen und Zählen der zweiten Teilmenge der Objekte erfolgt anschließend, indem lediglich die zweite Zuführeinrichtung angetrieben wird. Dadurch wird verhindert, dass sich bei der ersten Zuführeinrichtung die Objekte vor der Klappe stauen, was ansonsten die genaue Zählung der einzelnen Objekte erschweren würde.

Die erfindungsgemäße Vorrichtung ist vorzugsweise so ausgebildet, dass mittels der ersten Zuführeinrichtung 90 bis 95 % der Sollanzahl der Objekte zuführbar sind, die Differenz zur Sollanzahl der Objekte wird durch die zweite Zuführeinrichtung zugeführt.

Falls in Ausnahmefällen zu viele Objekte gefördert wurden, wenn also die geförderte und gezählte zweite Teilmenge der Objekte größer ist als die Differenz zwischen der ersten Teilmenge der Sollanzahl der Objekte und der Sollanzahl, kann die zweite Teilmenge der Objekte verworfen werden, indem sie beispielsweise in einen speziellen Behälter geschüttet wird. Anschließend wird nochmals eine zweite Teilmenge der Objekte zugeführt und gezählt, sodass die Sollanzahl der Objekte exakt erreicht wird. Bei der erfindungsgemäßen Vorrichtung muss somit allenfalls die vergleichsweise kleine zweite Teilmenge der Objekte verworfen werden, nicht jedoch die größere erste Teilmenge der Objekte. Dies ist besonders vorteilhaft, da bei bestimmten Anwendungen ausgesonderte Objekte nicht nochmals in den Dosiervorgang eingeschleust werden dürfen.

Weitere Vorteile und Einzelheiten der Erfindung werden anhand von Ausführungsbeispielen unter Bezugnahme auf die Zeichnungen beschrieben. Die Zeichnungen sind schematische Darstellungen und zeigen:
- Fig. 1: ein erstes Ausführungsbeispiel einer erfindungsgemäßen Vorrichtung;
- Fig. 2: ein zweites Ausführungsbeispiel einer erfindungsgemäßen Vorrichtung; und
- Fig. 3: ein drittes Ausführungsbeispiel einer erfindungsgemäßen Vorrichtung.

Die in Fig. 1 gezeigte Vorrichtung 1 umfasst eine erste Zuführeinrichtung zum Vorzählen einer ersten festgelegten Teilmenge einer Sollanzahl von Objekten, die als Schüttgut zugeführt werden. Bei den Objekten kann es sich beispielsweise um Tabletten, Kapseln, elektronische Bauteile oder Pellets handeln. Die erste Zuführeinrichtung umfasst eine vergleichsweise breite Vibrationsrinne 2, über die die Objekte zugeführt werden. Die erzeugten Vibrationen bewirken, dass sich alle Objekte stromförmig entlang der Vibrationsrinne 2 bewegen. Daneben umfasst die Vorrichtung 1 eine zweite Zuführeinrichtung zum Zuführen einer zweiten Teilmenge der Sollanzahl der Objekte. Die zweite Zuführeinrichtung umfasst eine Vibrationsrinne 3, die kleiner bzw. schmaler als die erste Vibrationsrinne 2 ausgebildet ist. Die erste und die zweite Zuführeinrichtung sind jeweils über Antriebsmittel separat voneinander antreibbar, sodass in einem bestimmten Betriebszustand von einer Zuführeinrichtung Objekte gefördert werden, während die andere Zuführeinrichtung im Stillstand ist. Beide Zuführeinrichtungen sind als Vibrationsförderstrecken ausgebildet, bei denen durch die Steuerung oder Regelung der Vibrationsbewegung die Menge und die Geschwindigkeit des geförderten Schüttguts einstellbar ist.

Mit der Vorrichtung 1 kann eine bestimmte, beliebig festlegbare Sollanzahl von Objekten, beispielsweise 100 Stück, gezählt werden. Diese Sollanzahl setzt sich zusammen aus einer ersten festgelegten Teilmenge, die über die erste Zuführeinrichtung zugeführt wird und einer zweiten Teilmenge, die über die zweite Zuführeinrichtung zugeführt wird. In dem dargestellten Ausführungsbeispiel umfasst die erste Teilmenge 95 Objekte und die zweite Teilmenge 5 Objekte. Nach dem Erreichen des offenen Endes der Vibrationsrinne 2 fallen die Objekte von der Vibrationsrinne 2 nach unten. Während sich die Objekte im freien Fall befinden, werden sie von einem Zählmodul 4 gezählt, das in der Zeichnung lediglich schematisch dargestellt ist. Das Zählmodul 4 weist Sensoren auf, die die Anzahl der passierenden Objekte mit hoher Genauigkeit messen können, selbst wenn die Objekte sich gegenseitig teilweise oder ganz verdecken. Dementsprechend werden über die erste Zuführeinrichtung in dem dargestellten Ausführungsbeispiel die Objekte als Schüttgut zugeführt, bis 95 Objekte gezählt worden sind. Während der Förderung der Objekte wird die Vibrationsrinne 2 durch eine schematisch dargestellte Steuerungseinrichtung derart gesteuert, dass die Geschwindigkeit der zugeführten Objekte bei Annäherung an die festgelegte, 95 Objekte umfassende Teilmenge der Sollanzahl verringert wird. Die weitere Zufuhr von Objekten wird durch eine in Fig. 1 nicht gezeigte Klappe verhindert, durch die die Vibrationsrinne 2 verschlossen wird. Dadurch wird verhindert, dass versehentlich zu viele Objekte zugeführt werden. Es ist allerdings möglich, dass die erste Teilmenge der Objekte nicht genau 95 Objekte umfasst, stattdessen könnten auch 93 oder 97 Objekte durch das Zählmodul 4 gezählt werden. Anschließend wird die Anzahl der gezählten Objekte der ersten Teilmenge an eine Steuerungseinrichtung 5 übermittelt, die dann die zweite Zuführeinrichtung mit der Vibrationsrinne 3 so steuert, dass der zweiten Teilmenge der Objekte so viele Objekte zugeführt werden, dass die zweite Teilmenge der Objekte der Differenz zwischen der ersten Teilmenge und der Sollanzahl der Objekte entspricht. Wenn die erste Teilmenge 95 Objekte umfasst, werden über die Vibrationsrinne 3 somit fünf weitere Objekte zugeführt, wenn die erste Teilmenge 97 Objekte umfasst, werden lediglich drei weitere Objekte über die Vibrationsrinne 3 zugeführt. Von der Vibrationsrinne 3 gelangen die Objekte im freien Fall zu dem Zählmodul 4, von dem sie beim Passieren gezählt werden.

Wenn die Summe der Objekte der ersten Teilmenge und der Objekte der zweiten Teilmenge der Sollanzahl der Objekte entspricht, werden die Objekte über einen Auslauftrichter 6 zur Abfüllung, Verpackung oder für weitere Verarbeitungsschritte bereitgestellt.

Fig. 2 zeigt ein zweites Ausführungsbeispiel mit einer Vorrichtung 7, wobei für übereinstimmende Bestandteile dieselben Bezugszeichen wie bei dem ersten Ausführungsbeispiel verwendet wurden. In Übereinstimmung mit dem ersten Ausführungsbeispiel umfasst die Vorrichtung 7 als Vibrationsrinnen 2, 3 ausgebildete Zuführeinrichtungen, denen ein Zählmodul 4 nachgeschaltet ist. Die Regelung der Vibrationsrinnen 2, 3 erfolgt über die Steuerungseinrichtung 5.

Unterhalb der Vibrationsrinne 2 befindet sich ein Behälter 8, sodass die Objekte nach dem Passieren des Zählmoduls 4 in dem Behälter 8 gesammelt werden. Unterhalb der Vibrationsrinne 3 befindet sich ein Behälter 9, in den die Objekte von der Vibrationsrinne 3 nach dem Passieren des Zählmoduls 4 gelangen.

Während die zweite Teilmenge der Objekte über die Vibrationsrinne 3 gezählt und in dem Behälter 9 gesammelt wird, wird von der Steuerungseinrichtung 5, die über nicht näher dargestellte Leitungen mit den einzelnen Komponenten der Vorrichtung 7 verbunden ist, das Vorzählen der ersten Teilmenge der Objekte des nächsten Dosier- und Zählvorgangs ausgelöst und gesteuert, sodass die beiden Zählvorgänge zeitlich ineinander greifen. Da über die Vibrationsrinnen 2, 3 zumindest in bestimmten Betriebszuständen Objekte gleichzeitig zugeführt werden, kann mit der Vorrichtung 7 das Zählen einer bestimmten Sollanzahl von Objekten mit hoher Genauigkeit schneller durchgeführt werden im Vergleich zu einer Vorrichtung, die lediglich eine einzige Förderstrecke aufweist.

Fig. 3 zeigt ein drittes Ausführungsbeispiel der Erfindung, wobei wiederum für übereinstimmende Bestandteile dieselben Bezugszeichen wie bei den vorherigen Ausführungsbeispielen verwendet wurden. Die Vorrichtung 10 umfasst als Vibrationsrinnen 2, 3 ausgebildete Zuführeinrichtungen, wobei die Objekte von der Vibrationsrinne 2 in den Behälter 8 und von der Vibrationsrinne 3 in den Behälter 9 fallen. Anders als bei den vorherigen Ausführungsbeispielen ist jeder Zuführeinrichtung ein separates Zählmodul zugeordnet. Die von der Vibrationsrinne 2 zugeführten Objekte werden von dem Zählmodul 11 erfasst, die über die Vibrationsrinne 3 zugeführten Objekte werden über das Zählmodul 12 erfasst. Durch die Verwendung zweier getrennter Zählmodule kann die Genauigkeit weiter verbessert werden, da die gezählten Objekte eindeutig der jeweiligen Zuführeinrichtung zugeordnet werden können.

In Ausnahmefällen kann es vorkommen, dass die Anzahl der Objekte in dem Behälter 9 nicht mit der Differenz zwischen der Anzahl der Objekte in dem Behälter 8 und der Sollanzahl der Objekte übereinstimmt, beispielsweise wenn sich in dem Behälter 8 95 Objekte und in dem Behälter 9 sechs Objekte befinden. Wenn die Steuerungseinrichtung 5 diesen Fehler bemerkt, kann der Inhalt des Behälters 9 in einen Behälter 13 geschüttet werden, wodurch die Objekte des Behälters 9 ausgesondert werden. Die Anzahl der Objekte des Schüttguts, die beim Überschreiten der Sollanzahl der Objekte ausgesondert werden müssen, ist allerdings vorteilhaft klein im Vergleich zur Sollanzahl der Objekte. Nach dem Verwerfen der Objekte des Behälters 9 und dem Ausschütten in den Behälter 13 wird durch die Steuerungseinrichtung 5 ein neuer Zählvorgang ausgelöst, indem der geleerte Behälter 9 über die Vibrationsrinne 3 wieder mit Objekten befüllt wird, bis die zweite Teilmenge der Objekte der Differenz entspricht. Der in der Zeichnung gezeigte Behälter 13 ist allerdings optional, im Hinblick auf die äußerst genaue Zählung durch die Zählmodule 8, 9 sind auch Ausführungen ohne Behälter 13 möglich.

## Patentansprüche

1. Vorrichtung (1, 7, 10) zum Zählen von als Schüttgut zugeführten Objekten, mit einer ersten Zuführeinrichtung zum Vorzählen und Zuführen einer ersten festgelegten Teilmenge einer Sollanzahl der Objekte an ein erstes Zählmodul (4, 11), das zum Zählen einzelner Objekte ausgebildet ist, und einer zweiten Zuführeinrichtung zum Zuführen einer zweiten Teilmenge der Sollanzahl der Objekte an das erste Zählmodul (4, 11) oder ein zweites Zählmodul (12), wobei die Vorrichtung (1, 7, 10) so ausgebildet ist, dass die Anzahl der Objekte der ersten Teilmenge an eine Steuerungseinrichtung (5) übermittelt wird, die die zweite Zuführeinrichtung so steuert, dass der zweiten Teilmenge der Objekte so viele Objekte zugeführt werden, dass die zweite Teilmenge der Objekte der Differenz zwischen der ersten Teilmenge und der Sollanzahl der Objekte entspricht, und die erste Teilmenge der Objekte zu der zweiten Teilmenge der Objekte geschüttet wird, wobei das Zählmodul (4) oder die Zählmodule (11, 12) zum berührungslosen Zählen der Objekte durch optisches und/oder elektromagnetisches und/oder kapazitives Erfassen der Objekte durch entsprechende Sensoren ausgebildet ist bzw. sind, während sich die Objekte im freien Fall befinden.

2. Vorrichtung nach Anspruch 1, **dadurch gekennzeichnet, dass** sie einen Behälter (8) aufweist, in den die erste Teilmenge der Sollanzahl der Objekte nach dem Vorzählen geschüttet wird.

3. Vorrichtung nach Anspruch 2, **dadurch gekennzeichnet, dass** die Steuerungseinrichtung (5) während des Zuführens der zweiten Teilmenge der Sollanzahl der Objekte das Vorzählen der ersten Teilmenge des nächsten Zählvorgangs steuert.

4. Vorrichtung nach einem der vorangehenden Ansprüche, **dadurch gekennzeichnet, dass** die erste und/oder die zweite Zuführeinrichtung als Vibrationsförderstrecke, insbesondere als Vibrationsrinne (2, 3), ausgebildet ist bzw. sind oder dass die erste und/oder die zweite Zuführeinrichtung mittels eines Servomotors angetrieben wird.

5. Vorrichtung nach Anspruch 4, **dadurch gekennzeichnet, dass** die Vibrationsförderstrecke durch die Steuerungseinrichtung (5) anhand der gezählten Objekte derart gesteuert oder geregelt wird, dass die Geschwindigkeit der zugeführten Objekte bei Annäherung an die festgelegte Teilmenge der Objekte verringert wird.

6. Vorrichtung nach einem der vorangehenden Ansprüche, **dadurch gekennzeichnet, dass** die erste Zuführeinrichtung eine Klappe aufweist, die beim Erreichen der Sollanzahl der ersten Teilmenge der Objekte durch die Steuerungseinrichtung (5) geschlossen wird.

7. Vorrichtung nach einem der vorangehenden Ansprüche, **dadurch gekennzeichnet, dass** die erste und die zweite Zuführeinrichtung separat voneinander regelbar sind.

8. Vorrichtung nach einem der vorangehenden Ansprüche, **dadurch gekennzeichnet, dass** sie so ausgebildet ist, dass mittels der ersten Zuführeinrichtung 90 bis 95 % der Sollanzahl der Objekte zuführbar sind.

## Claims

1. Apparatus (1, 7, 10) for counting objects fed as bulk material, having a first feeding device for the preliminary counting and feeding of a first defined sub-quantity of a desired number of objects to a first counting module (4, 11), which is designed for counting individual objects, and having a second feeding device for the feeding of a second sub-quantity of the desired number of objects to the first counting module (4, 11) or to a second counting module (12), wherein the apparatus (1, 7, 10) is designed such that the number of objects in the first sub-quantity is communicated to a control device (5), which controls the second feeding device such that the second sub-quantity of objects is fed as many objects as are necessary in order for the second sub-quantity of objects to correspond to the difference between the first sub-quantity and the desired number of objects, and the first sub-quantity of objects is poured into the second sub-quantity of objects, wherein the counting module (4) or the counting modules (11, 12) is or are designed for contactless counting of the objects by optical and/or electromagnetic and/or capacitive sensing of the objects using appropriate sensors while the objects are in free fall.

2. Apparatus according to Claim 1, **characterized in that** it has a container (8) into which the first sub-quantity of the desired number of objects is poured following the preliminary counting.

3. Apparatus according to Claim 2, **characterized in that**, during the feeding of the second sub-quantity of the desired number of objects, the control device (5) controls the preliminary counting of the first sub-quantity for the next counting operation.

4. Apparatus according to one of the preceding claims, **characterized in that** the first feeding device and/or the second feeding device are/is designed as a vibratory conveying path, in particular as a vibratory channel (2, 3), or **in that** the first feeding device and/or the second feeding device are/is driven by means of a servomotor.

5. Apparatus according to Claim 4, **characterized in that** the vibratory conveying path is controlled or regulated by the control device (5), with reference to the objects counted, such that the speed of the objects fed is reduced as the defined sub-quantity of objects is approached.

6. Apparatus according to one of the preceding claims, **characterized in that** the first feeding device has a shutter which is closed by the control device (5) when the desired number for the first sub-quantity of objects is reached.

7. Apparatus according to one of the preceding claims, **characterized in that** the first feeding device and the second feeding device can be regulated separately from one another.

8. Apparatus according to one of the preceding claims, **characterized in that** it is designed such that the first feeding device can feed 90 to 95% of the desired number of objects.

## Revendications

1. Ensemble (1, 7, 10) de comptage d'objets apportés en vrac, présentant un premier dispositif d'amenée qui assure le pré-comptage et l'amenée d'une première quantité partielle définie d'un nombre de consigne d'objets à un premier module de comptage (4, 11) configuré pour compter des objets un à un et un deuxième dispositif d'amenée qui amène une deuxième quantité partielle du nombre de consigne d'objets au premier module de comptage (4, 11) ou à un deuxième module de comptage (12),
l'ensemble (1, 7, 10) étant configuré de telle sorte que le nombre des objets de la première quantité partielle est communiqué à un dispositif de commande (5) qui commande le deuxième dispositif d'amenée de telle sorte qu'à la deuxième quantité partielle d'objets soit amené un nombre d'objets tel que la deuxième quantité partielle d'objets corresponde à la différence entre la première quantité partielle et le nombre de consigne d'objets, la première quantité partielle d'objets étant versée sur la deuxième quantité partielle d'objets, le module de comptage (4) ou les modules de comptage (11, 12) étant configurés pour compter les objets sans contact, par saisie optique, électromagnétique et/ou capacitive des objets par des capteurs appropriés, pendant que les objets sont en chute libre.

2. Ensemble selon la revendication 1, **caractérisé en ce qu'**il présente un récipient (8) dans lequel la première quantité partielle du nombre de consignes d'objets est versée après le pré-comptage.

3. Ensemble selon la revendication 2, **caractérisé en ce que** le dispositif de commande (5) commande le pré-comptage de la première quantité partielle de l'opération de comptage suivante pendant l'amenée de la deuxième quantité partielle du nombre de consigne d'objets.

4. Ensemble selon l'une des revendications précédentes, **caractérisé en ce que** le premier et/ou le deuxième dispositif d'amenée sont configurés comme parcours de transport vibrant, en particulier comme rigole vibrante (2, 3), ou **en ce que** le premier et/ou le deuxième dispositif d'amenée sont entraînés au moyen d'un servomoteur.

5. Ensemble selon la revendication 4, **caractérisé en ce que** le parcours de transport vibrant est commandé ou régulé par le dispositif de commande (5) à l'aide des objets comptés de telle sorte que la vitesse des objets amenés diminue lorsque l'on s'approche de la quantité partielle définie d'objets.

6. Ensemble selon l'une des revendications précédentes, **caractérisé en ce que** le premier dispositif d'amenée présente un clapet qui est fermé par le dispositif de commande (5) lorsque le nombre de consigne de la première quantité partielle d'objets est atteint.

7. Ensemble selon l'une des revendications précédentes, **caractérisé en ce que** le premier et le deuxième dispositif d'amenée peuvent être régulés séparément l'un de l'autre.

8. Ensemble selon l'une des revendications précédentes, **caractérisé en ce qu'**il est configuré de telle sorte que de 90 à 95 % du nombre de consigne d'objets puissent être amenés au moyen du premier dispositif d'amenée.
